# DEMANDE DE BREVET EUROPEEN

(11) **EP 1 550 613 A1**
(43) Date de publication de la demande: **06.07.2005**
(21) Numéro de dépôt: 04293138.6
(22) Date de dépôt: 27.12.2004
(51) Int. Cl.: B65D 1/10

(54) **Pot en matériau moulable, destiné notamment à la réception de produits alimentaires**

(30) Priorité: 31.12.2003 FR 0351236
(71) Demandeur: Pont Emballage, 94260 Fresnes (FR)
(72) Inventeur: Seris, Georges, 75013 Paris (FR); Catteau, Frédéric, 75006 Paris (FR)
(74) Mandataire: Sayettat, Julien Christian

(57) **Abrégé**

L'invention concerne un pot en matériau moulable tel que du verre ou un matériau plastique, destiné notamment à la réception de produits alimentaires, comprenant un corps (3) comportant une embouchure (5) et une bague annulaire (6) entourant ladite embouchure, ladite bague étant munie de reliefs extérieurs (7) pour la fixation d'un couvercle (2).

Le corps comprend, immédiatement adjacent à ladite bague, un renflement annulaire (8) d'un diamètre extérieur (d) supérieur à celui (d2) de l'enveloppe extérieure desdits reliefs.

## Description

La présente invention concerne un pot en matériau moulable tel que du verre ou un matériau plastique, destiné notamment à la réception de produits alimentaires, et plus particulièrement un tel pot comprenant un corps comportant une embouchure et une bague annulaire entourant ladite embouchure, ladite bague étant munie de reliefs extérieurs pour la fixation d'un couvercle.

On connaît de tels pots en matériau moulable, utilisés par exemple pour le conditionnement de produits de charcuterie tels que des pâtés.

Une chaîne de conditionnement de tels pots comporte une partie amont du remplissage dans laquelle les pots sont portés vides et sans couvercle par des convoyeurs, et une partie aval du remplissage dans laquelle les pots ont été remplis et munis de leur couvercle.

Dans la partie amont du remplissage, le contact entre deux pots adjacents sur le convoyeur se produit au niveau des reliefs extérieurs de la bague ou au niveau d'une contre-bague dans le cas où elle existe. En cas d'un tel contact, il risque de se produite une rupture du verre auquel cas des projections de verre peuvent se retrouver dans les emballages et ainsi dans le produit conditionné.

En aval du remplissage, le contact s'effectue au niveau des couvercles. En effet, les diamètres extérieurs de ces couvercles sont supérieurs à celui du pot. Il en résulte que, lors de la manipulation de ces emballages sur les chaînes, par exemple dans les paniers de stérilisation, à l'étiquetage ou dans les rayonnages des magasins, les contacts couvercle/couvercle peuvent entraîner, en fonction des tolérances de fabrication et du couple de serrage appliqué lors de la fermeture, l'ouverture du couvercle ou la perte de vide par un léger desserrage.

La présente invention vise à palier ces inconvénients.

A cet effet, l'invention a tout d'abord pour objet un pot en matériau moulable tel que du verre ou un matériau plastique, destiné notamment à la réception de produits alimentaires, comprenant un corps comportant une embouchure et une bague annulaire entourant ladite embouchure, ladite bague étant munie de reliefs extérieurs pour la fixation d'un couvercle, le corps comprenant, immédiatement adjacent à ladite bague, un renflement annulaire d'un diamètre extérieur supérieur à celui de l'enveloppe extérieure desdits reliefs.

Ainsi, dans la partie amont du remplissage de la chaîne de conditionnement, le contact des pots s'effectue au niveau du renflement et non pas au niveau des reliefs de la bague. Il n'y a donc plus de risque de rupture du verre de cette dernière.

Dans un mode de réalisation particulier, ledit renflement annulaire comporte, à partir de ladite bague, une première partie allant en s'évasant en s'éloignant de la bague, une deuxième partie sensiblement cylindrique, et une troisième partie se rétrécissant à partir de la deuxième partie et raccordée à la surface nominale extérieure du corps.

La surface nominale extérieure du corps est généralement cylindrique ou conique auquel cas elle se rétrécit en allant vers le fond du pot.

Dans ce mode de réalisation, le contact entre deux pots successifs s'effectue par conséquent sur toute la longueur d'une ligne génératrice de la deuxième partie cylindrique du renflement annulaire, ce qui limite encore les risques de bris du pot.

Plus particulièrement, ladite première partie du renflement annulaire peut être généralement tronconique.

Plus particulièrement également, ladite troisième partie du renflement annulaire peut être généralement doublement torique, avec la surface extérieure d'une portion sensiblement adjacente à la deuxième partie convexe, et la surface extérieure d'une portion sensiblement adjacente à la surface nominale extérieure du corps concave.

Encore plus particulièrement, le pot selon l'invention peut comporter une surface de raccordement torique entre au moins deux des éléments adjacents suivants :
- la bague est la première partie du renflement annulaire ;
- la première partie et la deuxième partie du renflement annulaire ;
- la deuxième partie et la troisième partie du renflement annulaire ;
- la troisième partie du renflement annulaire et la surface nominale extérieure du corps concave.

Ces surfaces de raccordement limitent par conséquent, ou éliminent, les arrêtes vives susceptibles d'être ébréchées ou cassées.

Dans un mode de réalisation particulier, le diamètre intérieur dudit renflement annulaire n'est sensiblement pas supérieur à celui de ladite embouchure.

Il est ainsi possible de vider aisément le pot de son contenu, sensiblement aucune de ses parties ne se trouvant en contre-dépouille. Le renflement annulaire est par conséquent réalisé par une augmentation locale de l'épaisseur du verre.

La présente invention a également pour objet un emballage, notamment pour produits alimentaires, comprenant un pot en verre tel que décrit ci-dessus et un couvercle fixé sur lesdits reliefs.

Dans un mode de réalisation particulier, le renflement annulaire de cet emballage possède un diamètre extérieur supérieur à celui dudit couvercle.

Ainsi, dans la partie aval de la chaîne de conditionnement, le contact éventuel entre deux emballages adjacents s'effectue également au niveau des renflements annulaires, et non pas au niveau des couvercles comme dans l'art antérieur.

Le risque qu'un tel contact provoque un dévissage du couvercle est ainsi sensiblement éliminé.

On décrira maintenant, à titre d'exemple non limitatif, un mode de réalisation particulier de l'invention, en référence aux dessins annexés dans lesquels :
- la figure 1 est une vue en élévation d'un emballage conforme à l'invention ; et
- la figure 2 est une vue à plus grande échelle du détail II de la figure 1. L'emballage représenté à la figure est composé d'un pot en verre 1 et d'un couvercle 2.

Le pot 1 est ici un récipient généralement cylindrique doté d'un corps 3 ayant un fond 4 et une embouchure 5, cette embouchure 5 étant entourée par une bague 6. La bague 6 comporte des reliefs 7 pour la fixation du couvercle 2, ces reliefs 7 étant ici constitués par un filetage extérieur. D'autres modes de fixation du couvercle peuvent être envisagés, tels qu'un clipsage du couvercle par exemple.

En variante, le corps 3 pourrait être tronconique s'évasant depuis le fond 4 jusqu'à l'embouchure 5. Le corps 3 pourrait également présenter d'autres formes appropriées et variées.

Le corps 3 comporte, adjacent à la bague 6, un renflement annulaire 8 composé, depuis l'embouchure 5 en direction du fond 4, d'une première partie 9 tronconique s'évasant en direction du fond 4, puis d'une deuxième partie 10 cylindrique, puis d'une troisième partie 11 se rétrécissant en direction du fond 4. Cette partie 11 comporte elle-même deux portions toriques 12 et 13, la portion 12 située du côté de l'embouchure 5 ayant sa surface extérieure convexe et la deuxième portion 13, du côté du fond 4, ayant sa surface extérieure concave.

La portion 12 se raccorde tangentiellement à la partie cylindrique 10 tandis que la portion 13 se raccorde tangentiellement à la surface nominale extérieure 14 du corps 3.

Des surfaces toriques de raccordement sont en outre prévues pour éviter les arêtes vives. Il s'agit ici d'une surface torique 15 entre la bague 6 et la partie 9 du renflement 8, et d'une surface torique 16 entre la partie 9 et la partie 10 du renflement 8.

La surface intérieure 17 du corps 3 possède sensiblement le même diamètre du fond 4 à l'embouchure 5, y compris dans la zone 18 du renflement annulaire 8 du renflement annulaire 8, ce diamètre étant sensiblement égal à celui de la surface intérieure 19 de la bague 6.

Le renflement annulaire 8 et notamment sa partie de plus grand diamètre 10 a un diamètre d supérieur au plus grand diamètre d1 du reste du corps 3, au diamètre d2 de l'enveloppe du filetage 7, et au diamètre d3 du couvercle 2. Ainsi, le renflement annulaire 8 assure une parfaite protection de la bague 6 et notamment de son filetage 7, ainsi qu'une parfaite protection du couvercle 2 lorsque celui-ci est monté sur le pot 1.

Par ailleurs, la surface intérieure cylindrique de l'ensemble du pot 1 assure une grande démoulabilité du produit contenu dans l'emballage.

Enfin, la troisième partie 11 du renflement annulaire 8 forme un épaulement suffisamment important sur lequel peut venir prendre appui un manchon d'inviolabilité en matière plastique thermo-rétractable de type connu, ce manchon venant par ailleurs prendre appui sur le dessus du couvercle 2.

## Revendications

1. Pot en matériau moulable tel que du verre ou un matériau plastique, destiné notamment à la réception de produits alimentaires, comprenant un corps (3) comportant une embouchure (5) et une bague annulaire (6) entourant ladite embouchure, ladite bague étant munie de reliefs extérieurs (7) pour la fixation d'un couvercle (2), le corps comprenant, immédiatement adjacent à ladite bague, un renflement annulaire (8) d'un diamètre extérieur (d) supérieur à celui (d2) de l'enveloppe extérieure desdits reliefs, ledit pot étant **caractérisé en ce que** le diamètre intérieur dudit renflement annulaire n'est sensiblement pas supérieur à celui de ladite embouchure.

2. Pot en matériau moulable selon la revendication 1, dans lequel ledit renflement annulaire comporte, à partir de ladite bague, une première partie (9) allant en s'évasant en s'éloignant de la bague, une deuxième partie (10) sensiblement cylindrique, et une troisième partie (11) se rétrécissant à partie de la deuxième partie et raccordée à la surface nominale extérieure (14) du corps.

3. Pot en matériau moulable selon la revendication 2, dans lequel ladite première partie du renflement annulaire est généralement tronconique.

4. Pot en matériau moulable selon l'une quelconque des revendications 2 et 3, dans lequel ladite troisième partie du renflement annulaire est généralement doublement torique, avec la surface extérieure d'une portion (12) sensiblement adjacente à la deuxième partie convexe, et la surface extérieure d'une portion (13) sensiblement adjacente à la surface nominale extérieure du corps concave.

5. Pot en matériau moulable selon l'une quelconque des revendications 2 à 4, comportant une surface de raccordement torique (15) entre au moins deux des éléments adjacents suivants :
- la bague et la première partie du renflement annulaire ;
- la première partie et la deuxième partie du renflement annulaire ;
- la deuxième partie et la troisième partie du renflement annulaire ;
- la troisième partie du renflement annulaire et la surface nominale extérieure du corps concave.

6. Emballage, notamment pour produits alimentaires, **caractérisé par le fait qu'**il comprend un pot en matériau moulable selon l'une quelconque des revendications 1 à 5 et un couvercle (2) fixé sur lesdits reliefs.

7. Emballage selon la revendication 6, dans lequel ledit renflement annulaire possède un diamètre extérieur supérieur à celui (d3) dudit couvercle.
